# EUROPÄISCHE PATENTSCHRIFT

(11) **EP 1 637 493 B1**
(45) Veröffentlichungstag und Bekanntmachung des Hinweises auf die Patenterteilung: **26.05.2010**
(21) Anmeldenummer: 05107291.6
(22) Anmeldetag: 08.08.2005
(51) Int. Cl.: B66B 1/34

(54) **Aufzugsanlage mit einer Kabine und einer Einrichtung zur Ermittlung einer Kabinenposition sowie Verfahren zum Betreiben einer solchen Aufzugsanlage**
Elevator system with a device for determining the position of an elevator cabin and method to operate the elevator system
Système d'ascenseurs avec un dispositif pour déterminer la position d'une cabine et méthode pour actionner le système

(30) Priorität: 12.08.2004 EP 04405508
(43) Veröffentlichungstag der Anmeldung: 22.03.2006
(73) Patentinhaber: Inventio AG, 6052 Hergiswil (CH)
(72) Erfinder: Marchesi, Enrico, 8802 Kilchberg (CH)

(56) Entgegenhaltungen:
- EP-A- 0 661 228
- US-A- 4 433 756
- US-A- 4 434 874
- US-A- 5 135 081
- US-A- 5 648 645

## Beschreibung

Die Erfindung betrifft eine Aufzuganlage mit einer Kabine und einer Einrichtung zur Ermittlung einer Kabinenposition sowie ein Verfahren zum Betreiben einer solchen Aufzugsanlage nach Definition der Patentansprüche.

Es ist bekannt, die Kabinenposition einer Aufzugsanlage zu bestimmen, um aus dieser Information Steuerungssignale abzuleiten, die von der Aufzugssteuerung weiter verwendet wird. So lehrt das deutsche Gebrauchsmuster DE9210996U1 eine Einrichtung zur Ermittlung der Kabinenposition mit Magnetband und Magnetkopf zum Ablesen des Magnetbandes. Das Magnetband weist eine magnetische Kodierung auf und erstreckt sich längs der gesamten Verfahrstrecke der Kabine. Der an der Kabine befestigte Magnetkopf liest die Kodierung berührungslos ab. Aus den abgelesenen Kodierungen wird eine Kabinenposition bestimmt.

Eine Weiterentwicklung dieser Einrichtung ist in der Patentschrift W003011733A1 offenbart, welche auch den nächsten Stand der Technik für die vorliegende Erfindung bildet. Gemäss der Lehre dieser Patentschrift besteht die Kodierung des Magnetbandes aus einer Vielzahl von in einer Reihe angeordneten Kodemarken. Die Kodemarken sind entweder als Südpol oder Nordpol magnetisiert. Mehrere aufeinander folgende Kodemarken bilden ein Kodewort. Die Kodewörter wiederum sind in einer Reihe als Kodemarkenmuster mit binärer Pseudozufallskodierung angeordnet. Jedes Kodewort stellt somit eine absolute Kabinenposition dar.

Zum Abtasten der Magnetfelder der Kodemarken weist die Einrichtung der Patentschrift WO03011733A1 eine Sensorvorrichtung mit mehreren Sensoren auf, was ein gleichzeitiges Abtasten von mehreren Kodemarken ermöglicht. Die Sensoren wandeln die unterschiedliche Polung der Magnetfelder in eine entsprechende binäre Information. Für Südpole geben sie einen Bit-Wert "0" und für Nordpole einen Bit-Wert "1" aus. Diese binäre Information wird von einer Auswerteeinheit der Einrichtung ausgewertet und in eine für die Aufzugssteuerung verständliche absolute Positionsangabe aufbereitet und von der Aufzugssteuerung als Steuersignale verwendet. Bei Erfassen des Magnetfeldes der Kodemarken ist die Auflösung der absoluten Kabinenposition gleich der Länge einer Kodemarke, d.h. 4 mm.

Die Patentschrift WO03011733A1 lehrt ferner die Verwendung von kleinen, 3 mm langen Sensoren, die in zwei Reihen auf nebeneinander liegenden Spuren angeordnet sind, so dass auf die Länge einer Kodemarke zwei gegeneinander in Verfahrrichtung um eine halbe Polteilung (λ/2) versetzte Sensoren zu liegen kommen. Mit dieser Anordnung der Sensoren wird erreicht, dass, wenn die Sensoren der einen Reihe eine Position im Bereich zwischen zwei Kodemarken (Polen) detektieren, die Sensoren der anderen Reihe sich im optimalen Ablesebereich über jeweils einer Kodemarke befinden. Bei jedem Ablesetakt wird dafür gesorgt, dass stets diejenige Reihe von Sensoren für die Positionserkennung ausgewertet wird, deren Sensoren zum Zeitpunkt des Ablesetakts im genannten optimalen Ablesebereich über den Kodemarken positioniert sind.

Nachteilig an der Einrichtung der Patentschrift WO03011733A1 ist erstens, dass die Sensoren mit grosser Genauigkeit von +/- 1 mm quer zur Verfahrrichtung zentriert oberhalb der Kodemarken geführt werden müssen, damit die Sensoren sich stets innerhalb der zulässigen seitlichen Abweichung von der Spur der Kodemarken bewegen, die durch die seitlichen Grenzen der Ablesbarkeit der Magnetfelder der Kodemarken gegeben ist. Dabei ist zu beachten, dass die Stärke der Magnetfelder - im Folgenden auch als Signalstärke bezeichnet - in Richtung auf die seitlichen Ränder der Kodemarken abnimmt.

Weiter ist an dieser Einrichtung nachteilig, dass die Stärke des Magnetfeldes in Normalrichtung oberhalb der Kodemarken rasch abnimmt und die Sensoren daher in einem geringen Abstand von 3 mm oberhalb der Kodemarken positioniert werden müssen. Für eine genügend grosse Sicherheit und ausreichende Zuverlässigkeit der Aufzugsanlage muss die Sensorvorrichtung oberhalb des Kodemarkenmusters aufwändig geführt werden. Dies ist teuer. Besonders bei hohen Kabinengeschwindigkeiten von 10m/sec ist der damit verbundene Aufwand sehr gross.

Der vorliegenden Erfindung liegt die Aufgabe zugrunde, eine Aufzugsanlage mit einer Kabine und einer Einrichtung zur Ermittlung der Kabinenposition sowie ein Verfahren zum Betreiben einer solchen Aufzugsanlage anzugeben, welche ein genaues Abtasten eines Kodemarkenmusters durch eine Sensorvorrichtung mit geringem Aufwand - insbesondere mit geringem Aufwand für die Führung der Sensorvorrichtung gegenüber den Kodemarken - ermöglicht, ohne die Sicherheit und Zuverlässigkeit der Positionserkennung zu beeinträchtigen.

Diese Aufgabe wird durch die Erfindung nach der Definition der Patentansprüche gelöst. Die Aufzuganlage weist mindestens eine Kabine und mindestens eine Einrichtung zur Ermittlung einer Kabinenposition auf. Die Einrichtung weist ein Kodemarkenmuster und eine Sensorvorrichtung auf. Das Kodemarkenmuster ist längs der Verfahrstrecke der Kabine angebracht und besteht aus einer Vielzahl von in einer einzigen Spur angeordneten Kodemarken. Die Sensorvorrichtung ist an der Kabine angebracht und tastet die Kodemarken mit Sensoren berührungslos ab. Die Sensorvorrichtung enthält mindestens zwei Sensorgruppen mit je einer Anzahl von Sensoren, wobei die Sensorgruppen die Kodemarken unabhängig voneinander redundant abtasten. Unter "redundant abtasten" ist zu verstehen, dass im normalen Betriebszustand und in jeder zulässigen Position der Kabine mindestens die Sensoren einer der Sensorgruppen die der aktuellen Position der Kabine entsprechende, vollständige Information an die Auswerteeinheit liefern.

Der Vorteil der Erfindung besteht in der wesentlich erhöhten Sicherheit und Zuverlässigkeit, dass die Sensorvorrichtung im normalen Betriebszustand und in jeder zulässigen Position der Kabine die korrekte Information über die aktuelle Position der Kabine an die Auswerteeinheit und somit an die Aufzugssteuerung liefert.

Gemäss einer besonders bevorzugten Ausführungsform der Erfindung weisen die Sensorgruppen quer zur Spurrichtung eine geeignete Distanz U zueinander auf. Damit wird erreicht, dass bei gegebenem Verlauf der Signalstärke der Kodemarken grösstmögliche seitliche Versetzungen zwischen der Sensorvorrichtung und der Spur der Kodemarken sowie grösstmöglich Abstände zwischen den Kodemarken und den Sensoren zulässig sind, da die Sensorgruppen unabhängig voneinander die Magnetfelder der Kodemarken erfassen, wobei immer mindestens eine der beiden Sensorgruppen sich in einem günstigen Bereich der Kodemarken-Signalstärke befindet, auch wenn die Sensorvorrichtung quer zur Verfahrrichtung relativ stark gegenüber der Spur der Kodemarken versetzt ist. Ausserdem kann dadurch die quer zur Verfahrrichtung gemessene Breite der Kodemarken relativ gering gehalten werden, was in Bezug auf den limitierten Einbauraum des Kodemarkenmusters sowie dessen Herstellverfahren und Herstellkosten erhebliche Vorteile bringt.

Vorteilhafterweise wird die Distanz zwischen den beiden Sensorgruppen so gewählt, dass mindestens die Sensoren einer der beiden Sensorgruppen die vollständige Information über die aktuelle Position der Kabine liefern, sofern die quer zur Spur der Kodemarken gemessene Abweichung der aktuellen Position der Sensorvorrichtung von ihrer gegenüber der Spur der Kodemarken zentrierten Position einen Wert von 25%, vorzugsweise von 30% der Breite der Kodemarken nicht überschreitet.

Vorteilhafterweise wird die Distanz zwischen den beiden Sensorgruppen so gewählt, dass jede der beiden Sensorgruppen das der aktuellen Position der Kabine entsprechende, vollständige Kodewort abtasten kann, - d. h. die vollständige Information über die aktuelle Kabinenposition liefern kann - sofern die quer zur Spur der Kodemarken gemessene Abweichung der Position der Sensorvorrichtung von ihrer optimalen Position gegenüber der Spur der Kodemarken einen Wert von beispielsweise 10%, vorzugsweise 15%, der Breite der Kodemarken nicht überschreitet.

Gemäss einer zweckmässigen Ausführungsform der Erfindung sind die jeweils einer Sensorgruppe (87, 88) zugeordneten Sensoren (85, 85') in zwei parallel zur Spur der Kodemarken (83) verlaufenden Sensorspuren (87.1, 87.1', 88.1, 88.1') angeordnet. Diese Ausführung hat den Vorteil, dass auch Sensoren verwendet werden können, deren Gehäuseabmessungen eine Anordnung auf einer einzigen Spur nicht zulassen.

Nach einer besonders bevorzugten Ausführungform der Erfindung sind die jeweils einer Sensorgruppe zugeordneten Sensoren in je einer einzigen, parallel zur Spur der Kodemarken verlaufenden Sensorspur angeordnet. Bei Verwendung einer einzigen Spur für die Kodemarken und einer einzigen Spur für die Sensoren jeder Sensorgruppe erfolgt ein effizientes und verlustfreies Abtasten der Kodemarken in einem Bereich in dem diese eine hohe Signalstärke aufweisen. Hierbei wird berücksichtigt, dass eine gegebene Signalstärke der Kodemarken zum einen zu den Rändern der Kodemarken hin abnimmt, und dass sie zum anderen mit zunehmendem Abstand von der Oberfläche der Kodemarken abnimmt. Die auf diese Art effizient und verlustfrei abgetasteten hohen Signalstärken der Kodemarken in Kombination mit der Anwendung von zwei quer zur Spurrichtung voneinander beabstandeten vollständigen Sensorgruppen, führen zu einem grösstmöglichen Vertrauensbereich, d. h. zu einem grossen Bereich der möglichen Position der Sensoren in Bezug auf die Kodemarken, in dem die Sensoren die Kodemarken mit genügend kräftigen Sensorsignalen sicher und zuverlässig abtasten können. Somit ist es möglich, den Vertrauensbereich gezielt zu gestalten, d. h. die voneinander abhängigen zulässigen Bereiche des Abstands zwischen den Kodemarken und den Sensoren, sowie der seitlichen Versetzung der Sensorvorrichtung gegenüber der Spur der Kodemarken zu optimieren. Mit den vorgeschlagenen Massnahmen wird der Aufwand für die Führung der Sensorvorrichtung gegenüber dem Kodemarkenmuster reduziert, ohne die Sicherheit und Zuverlässigkeit der Positionserkennung der Kabine und damit der Aufzugsanlage zu beeinträchtigen.

Zweckmässigerweise ist die die Signale der Sensoren verarbeitende Auswerteeinheit so ausgelegt, dass sie, wenn die beiden Sensorgruppen infolge einer Abweichung der Position der Sensorvorrichtung von ihrer optimalen Position gegenüber der Spur der Kodemarken unterschiedliche Information liefern, die unterschiedliche Information zu einer Information kombiniert, die die effektive aktuelle Position der Kabine (1) repräsentiert.

Vorteilhafterweise ist die Auswerteeinheit so ausgelegt, dass sie die von den beiden Sensorgruppen empfangenen Signale vergleicht und eine Information speichert oder anzeigt, wenn die empfangenen Signale über einen definierten Zeitraum oder während einer definierten Anzahl von Fahrten der Kabine voneinander abweichen.

Günstige maximal zulässige Abstände zwischen den Kodemarken und den Sensoren der Sensorvorrichtung werden dadurch erreicht, dass die Kodemarken eine Markenlänge λ > 5 mm aufweisen.

Vorteilhafterweise werden die Sensoren so oberhalb der Kodemarken geführt, dass ein Maximalabstand zwischen den Sensoren und den Kodemarken von 100% der Breite der Kodemarken nicht überschritten wird.

Nachfolgend wird die Erfindung unter Bezugnahme von Ausführungsbeispielen gemäss der Fig. 1 bis 10B im Detail erläutert. Es zeigt:
- **Fig. 1**: schematisch eine Aufzuganlage mit einer Kabine und einer Einrichtung zur Ermittlung der Kabinenposition,
- **Fig. 2**: schematisch den Aufbau eines Teils einer Einrichtung zur Ermittlung der Kabinenposition mit Sensorvorrichtung und Kodemarkenmuster aus dem Stand der Technik der Patentschrift WO03011733A1,
- **Fig. 3**: schematisch einen Querschnitt durch die Einrichtung zur Ermittlung der Kabinenposition mit Sensorvorrichtung und Kodemarkenmuster gemäss WO03011733A1,
- **Fig. 4**: schematisch eine Seitenansicht der Einrichtung zur Ermittlung der Kabinenposition mit Sensorvorrichtung und Kodemarkenmuster gemäss WO03011733A1,
- **Fig. 5**: schematisch den Aufbau eines Teils einer Einrichtung zur Ermittlung der Kabinenposition mit Sensorvorrichtung und Kodemarkenmuster gemäss einer ersten Ausführungsform der Erfindung,
- **Fig. 6**: schematisch eine Seitenansicht der Einrichtung zur Ermittlung der Kabinenposition mit Sensorvorrichtung und Kodemarkenmuster gemäss der in Fig. 5 dargestellten ersten Ausführungsform der Erfindung,
- **Fig. 7A**: schematisch einen Querschnitt durch die Einrichtung zur Ermittlung der Kabinenposition mit Sensorvor- richtung und Kodemarkenmuster gemäss der in Fig. 5 dargestellten ersten Ausführungsform der Erfindung, mit zwei doppelspurig ausgeführten, zentrisch über der Spur der Kodemarken angeordneten Sensorgruppen,
- **Fig. 7B**: schematisch einen Querschnitt durch die Einrichtung zur Ermittlung der Kabinenposition mit Sensorvorrichtung und Kodemarkenmuster gemäss der in Fig. 5 dargestellten ersten Ausführungsform der Erfindung, mit zwei versetzt über der Spur der Kodemarken angeordneten Sensorgruppen,
- **Fig. 8**: schematisch den Aufbau eines Teils einer Einrichtung zur Ermittlung der Kabinenposition mit Sensorvorrichtung und Kodemarkenmuster gemäss einer zweiten Ausführungsform der Erfindung,
- **Fig. 9**: schematisch eine Seitenansicht der Einrichtung zur Ermittlung der Kabinenposition mit Sensorvorrichtung und Kodemarkenmuster gemäss der in Fig. 8 dargestellten zweiten Ausführungsform der Erfindung, und
- **Fig. 10A**: schematisch einen Querschnitt durch die Einrichtung zur Ermittlung der Kabinenposition mit Sensorvorrichtung und Kodemarkenmuster gemäss der in Fig. 8 dargestellten zweiten Ausführungsform der Erfindung, mit zwei einspurig ausgeführten, zentrisch über der Spur der Kodemarken angeordneten Sensorgruppen,
- **Fig. 10B**: schematisch einen Querschnitt durch die Einrichtung zur Ermittlung der Kabinenposition mit Sensorvorrichtung und Kodemarkenmuster gemäss der in Fig. 8 dargestellten zweiten Ausführungsform der Erfindung, mit zwei einspurig ausgeführten, versetzt über der Spur der Kodemarken angeordneten Sensorgruppen,

Fig. 1 zeigt schematisch eine erfindungsgemässe Aufzugsanlage 10. Eine Kabine 1 und ein Gegengewicht 2 sind an mindestens einem Tragseil 3 in einem Schacht 4 in einem Gebäude 40 aufgehängt. Das Tragseil 4 läuft über eine Umlenkrolle 5 und wird über eine Treibscheibe 6.1 von einem Antrieb 6.2 angetrieben. Umlenkrolle 5, Treibscheibe 6.1 und Antrieb 6.2 können in einem separaten Maschinenraum 4' angeordnet sein, sie können sich aber auch direkt im Schacht 4 befinden. Durch Links- oder Rechtsdrehen der Treibscheibe 6 wird die Kabine 1 entlang einer Verfahrstrecke in oder entgegen einer Verfahrrichtung y verfahren und bedient Stockwerke 40.1 bis 40.7 des Gebäudes 40.

Eine Einrichtung 8 zur Ermittlung der Kabinenposition weist ein Kodemarkenmuster 80 mit Kodemarken, eine Sensorvorrichtung 81 und eine Auswerteeinheit 82 auf. Das Kodemarkenmuster 80 weist eine numerische Kodierung von absoluten Positionen der Kabine 1 im Schacht 4 bezogen auf einen Referenzpunkt auf. Das Kodemarkenmuster 80 ist längs der gesamten Verfahrstrecke der Kabine 1 ortfest im Schacht 4 angebracht. Das Kodemarkenmuster 80 kann frei gespannt im Schacht 4 angebracht sein, es kann aber auch an Schachtwänden oder Führungsschienen der Aufzugsanlage 10 befestigt sein. Die Sensorvorrichtung 81 und die Auswerteeinheit 82 sind an der Kabine 1 angebracht. Die Sensorvorrichtung 81 wird also zusammen mit der Kabine 1 verfahren und tastet dabei die Kodemarken des Kodemarkenmusters berührungslos ab. Für diesen Zweck wird die Sensorvorrichtung 81 im geringen Abstand zum Kodemarkenmuster 80 geführt. Hierfür ist die Sensorvorrichtung 81 über eine Halterung senkrecht zur Verfahrstrecke an der Kabine 1 befestigt. Gemäss Fig. 1 ist die Sensorvorrichtung 81 auf dem Kabinendach befestigt, es ist aber natürlich durchaus möglich, die Sensorvorrichtung 81 seitlich oder unten an der Kabine 1 zu befestigen. Die Sensorvorrichtung 81 leitet die abgetastete Information an die Auswerteeinheit 82 weiter. Die Auswerteeinheit 82 übersetzt die abgetastet Information in eine für eine Aufzugssteuerung 11 verständliche absolute Positionsangabe. Über ein Hängekabel 9 wird diese absolute Positionsangabe an die Aufzugssteuerung 11 weitergeleitet. Die Aufzugssteuerung 11 verwendet diese absolute Positionsangabe für vielfältige Zwecke. Bspw. dient sie der Steuerung der Fahrkurve der Kabine **1,** wie dem Einsatz von Verzögerungs- und Beschleunigungsmassnahmen. Auch dient sie zur Steuerung der Schachtendverzögerung, zur Überwachung der Schachtendbegrenzung, zur Stockwerkserkennung, zur genauen Positionierung der Kabine 1 in Stockwerken 40.1 bis 40.7, und natürlich auch zur Messung der Geschwindigkeit der Kabine 1.

Bei Kenntnis der vorliegenden Erfindung kann der Fachmann selbstverständlich andere Aufzugsanlagen mit anderen Antriebsarten wie Hydraulikantrieb, usw. oder Aufzüge ohne Gegengewicht, sowie eine schnurlose Übermittlung von Positionsangaben an eine Aufzugssteuerung realisieren.

Die **Fig. 2 bis 10B** zeigen den Aufbau von Teilen von Einrichtungen 8 zur Ermittlung der Kabinenposition mit einem Kodemarkenmuster 80 und einer Sensorvorrichtung 81, die eine Anzahl von Sensoren 85, 85' umfasst, welche in einem - strichpunktiert dargestellten - Sensorgehäuse 81.1 integriert sind.

**Fig. 2** zeigt eine Ausführungsform einer Einrichtung 8 zur Ermittlung der Kabinenposition aus dem Stand der Technik der Patentschrift WO03011733A1. Schematisch dargestellt sind ein ortsfest im Schacht angebrachtes, in Verfahrrichtung der Kabine 1 orientiertes Kodemarkenmuster 80 mit Kodemarken 83, eine Sensorvorrichtung 81 mit den im Sensorgehäuse 81.1 integrierten, das Kodemarkenmuster 80 abtastenden Sensoren 85, 85', sowie eine Auswerteeinheit 82. Die Sensorvorrichtung 81 umfasst eine einzige in zwei Sensorreihen 86 und 86' angeordnete Sensorgruppe, wobei jede der Sensorreihen 86, 86' eine Anzahl n von Sensoren 85 bzw. 85' mit einer Sensorlänge LS1 aufweist. Im vorliegenden Beispiel sind je 13 Sensoren dargestellt. Die Anzahl n der Sensoren ist jedoch in Abhängigkeit von der Verfahrlänge, der gewünschten Wegauflösung und ggf. weiteren Bedingungen frei wählbar. Die Abstände zwischen den Sensoren entsprechen der Länge **λ**1, bzw. der halben Länge **λ**1/2 der Kodemarken 83. Die Kodemarken 83 bestehen aus Abschnitten eines magnetisierbaren Bandes, wobei die Abschnitte in Richtung auf die Sensoren hin magnetische Südpole oder Nordpole ausbilden, die von den Sensoren als Bit-Wert "0" oder als Bit-Wert "1" detektiert werden. Die Reihenfolge der Süd- und Nordpole entspricht der Bit-Folge einer Pseudozufallscodierung, wodurch gewährleistet ist, dass nach jeder Verschiebung der Sensorvorrichtung um die Länge einer Kodemarke sich eine neue und über die gesamte Länge des Verfahrwegs nur einmal vorkommende n-stellige (hier 13-stellige) Bitsequenz einstellt, die durch die n aufeinander folgenden Sensoren der Sensorvorrichtung detektiert und durch eine Auswerteeinheit 82 einer eindeutigen Position der Kabine 1 zugeordnet wird.

Die beiden Sensorreihen 86 und 86' der Sensorvorrichtung 81 mit den jeweils zugeordneten Sensoren 85 bzw. 85' sind gegenseitig in Verfahrrichtung (y-Richtung) um eine halbe Polteilung, d. h. um die halbe Länge λ1 einer Kodemarke 83 versetzt. Dadurch wird erreicht, dass in jeder möglichen Kabinenposition die Sensoren einer der Sensorreihen im Bereich oberhalb der Mitten der Kodemarken liegen und jeweils eindeutige Süd- und Nordpole detektieren. Vor jedem Positions-Ablesetakt ermittelt die Auswerteeinheit 82 diejenige der beiden Sensorreihen, die Sensoren in der Nähe eines Nulldurchgangs zwischen wechselnden Magnetpolen der Kodemarken 83 aufweist und liest dann die Werte der Sensoren der jeweils anderen Sensorreihe ein.
Die Sensoren 85 und 85' sind in zwei parallelen Sensorreihen 86 und 86' angeordnet, weil zwei Sensoren mit jeweils gegebener Länge LS1 innerhalb der relativ geringen Länge **λ1** der Kodemarken 82 nicht Platz finden.

**Fig. 3** zeigt eine vergrösserte Seitenansicht A2 des in Fig. 2 dargestellten Kodemarkenmusters 80 und der über dem Kodemarkenmuster 80 positionierten Sensorvorrichtung 81 der Einrichtung 8 gemäss dem genannten Stand der Technik. Erkennbar sind die auf einem Träger 84 aufgebrachten magnetisierten Kodemarken 83, die gemäss WO03011733A1 eine relativ geringe Länge **λ1** von 4 mm aufweisen. Infolge der relativ geringen Abstände zwischen benachbarten Nord- und Südpolen beeinflussen sich die Magnetfelder gegenseitig derart, dass die von den Sensoren als eindeutiges Signal erkennbaren Magnetfeldstärken nur relativ geringe Höhen über den Kodemarken erreichen. Die Grenzen erkennbarer Magnetfeldstärken in Richtung der Spur der Kodemarken sind als parabelförmige Kurven Λ1 angedeutet und werden auch als Grenzen eines Vertrauensbereichs bezeichnet, der alle möglichen Position der Sensoren in Bezug auf die Kodemarken umfasst, in dem die Sensoren die Kodemarken mit genügend kräftigen Sensorsignalen sicher und zuverlässig abtasten können. Beim genannten Stand der Technik müssen daher die im Sensorgehäuse 81.1 integrierten Sensoren 85, 85' so geführt werden, dass ihr Abstand β1max zu den Kodemarken 83 einen den Wert von 3 mm während einer Fahrt der Kabine nicht überschreitet, was zur Folge hat, dass die Führung zwischen der Sensorvorrichtung und dem Kodemarkenmuster 80 erheblichen Aufwand erfordert.

**Fig. 4** zeigt einen in Längsrichtung (y-Richtung) des Kodemarkenmusters 80 betrachteten Querschnitt durch eine Kodemarke 83 und die darüber angeordnete Sensorvorrichtung 81 gemäss dem genannten Stand der Technik. Zu erkennen sind auch zwei der im Sensorgehäuse 81.1 integrierten Sensoren 85 und 85' mit ihren aktiven Sensorflächen 850 und 850'. Die dargestellte Kurve Δ1 der Grenzen der durch die Sensoren eindeutig erkennbaren Magnetfeldstärken quer zur Spur der Kodemarken (Vertrauensbereich in Querrichtung) weist darauf hin, dass die Magnetfeldstärke der Kodemarken auch im Bereich der Seitenränder der Kodemarken erheblich abnimmt. Aus Fig. 4 ist leicht erkennbar, dass schon bei einer relativ geringen seitlichen Versetzung Δx (ca. 1 mm in x-Richtung) zwischen der Sensorvorrichtung 81 und dem etwa 10 mm breiten Kodemarkenmuster 80 eine der aktiven Sensorflächen 850, 850' den Bereich erkennbarer Magnetfeldstärke verlässt, wodurch eine korrekte Ablesung der Position der Kabine 1 verunmöglicht wird. Zu verhindern ist dies ebenfalls nur durch eine hochwertige Führung der Sensorvorrichtung 81 gegenüber dem Kodemarkenmuster 80.

**Fig. 5** zeigt eine erste erfindungsgemässe Ausführungsform einer Einrichtung 8 zur Ermittlung der Kabinenposition. Dargestellt sind wiederum ein im Aufzugsschacht ortsfest angebrachtes einspuriges Kodemarkenmuster 80 mit Kodemarken 83 der Länge **λ**2, eine Sensorvorrichtung 81 mit einer Anzahl in einem Sensorgehäuse 81.1 integrierter, das Kodemarkenmuster 80 abtastender Sensoren 85, 85', sowie eine Auswerteeinheit 82. Erfindungsgemäss enthält die Sensorvorrichtung 81 zwei komplette Sensorgruppen 87 und 88, die jeweils zwei Sensorreihen 87.1, 87.1' bzw. 88.1, 88.1' aufweisen, von denen jede eine Anzahl Sensoren 85 bzw. 85' umfasst. Die Sensoren 85' sind jeweils in Verfahrrichtung gegenüber den Sensoren 85 um die halbe Länge λ2/2 der Kodemarken 83 versetzt angeordnet. Jede der beiden kompletten Sensorgruppen 87, 88 hat im Wesentlichen die gleichen Funktionen, wie die Sensorgruppe gemäss dem vorstehend beschriebenen Stand der Technik. Beide Sensorgruppen 87, 88 tasten die Kodemarken 83 redundant ab, d. h., jede von ihnen ist unabhängig von der anderen in der Lage, die vollständige Information über die aktuelle Position der Kabine 1 zu erfassen und an die Auswerteeinheit zu liefern, sofern die aktiven Sensorflächen 850, 850' ihrer Sensoren 85, 85' sich innerhalb der Grenzen erkennbarer Magnetfeldstärke über den Kodemarken befinden.
Ausserdem ist bei der in Fig. 5 dargestellten Ausführungsform die Länge λ2 der Kodemarken 83 - im Vergleich mit denjenigen aus dem genannten Stand der Technik - von ca. 4 mm auf 5 bis 10 mm verlängert worden.

**Fig. 6** zeigt eine vergrösserte Seitenansicht A5 des in Fig. 5 dargestellte Kodemarkenmusters 80 und der über dem Kodemarkenmuster 80 positionierten Sensorvorrichtung 81 der ersten erfindungsgemässen Ausführungsform der Einrichtung 8.

Zu erkennen sind die im Vergleich mit dem Stand der Technik verlängerten Kodemarken 83, die nun eine Länge λ2 von mindestens 5 mm, vorzugsweise 6 bis 10 mm aufweisen. Trotz den ebenfalls vorhandenen gegenseitigen Beeinflussungen benachbarter Süd- und Nordpole, können sich dank der grösseren Längen der Kodemarken im Bereich ihrer Mitten Magnetfelder ausbilden, deren detektierbare Grenzen wesentlich grössere Höhen über den Kodemarken, typischerweise Höhen von 10 mm und mehr, erreichen. Dadurch wird es möglich, während des Aufzugsbetriebs die Abstände zwischen den aktiven Sensorflächen 850, 850' und den Kodemarken 83 von etwa 1mm bis zu einem Maximalabstand β2max von mehr als 5 mm variieren zu lassen. Sinnvollerweise wird die Sensorvorrichtung (81) so oberhalb der Kodemarken (83) geführt, dass ein Maximalabstand zwischen den Sensoren (85, 85') und den Kodemarken (83) von 75% der Breite δ der Kodemarken (83) nicht überschritten werden kann.

**Fig. 7A** zeigt einen in Längsrichtung (y-Richtung) des Kodemarkenmusters 80 betrachteten Querschnitt durch eine Kodemarke 83 eines Kodemarkenmusters 80 und die darüber angeordnete Sensorvorrichtung 81 entsprechend der in Fig. 5 dargestellten ersten Ausführungsform der Erfindung. In diesem Querschnitt sind vier im Sensorgehäuse 81.1 integrierte Sensoren 85, 85' mit ihren aktiven Sensorflächen 850, 850' zu erkennen. Der Abstand zwischen den Sensorflächen und den Kodemarken ist gegenüber der Einrichtung gemäss dem Stand der Technik um ca. 50%, d. h. von ca. 4 mm auf ca. 6 mm, vergrössert. Die beiden links der Mitte dargestellten Sensoren 85, 85' gehören zur Sensorgruppe 87 und die beiden rechts der Mitte dargestellten Sensoren 85, 85' gehören zur Sensorgruppe 88, wobei die beiden Sensorgruppen um eine Distanz U quer zur Spur der Kodemarken (in x-Richtung) voneinander beabstandet sind. In der in Fig. 7A gezeigten Position des Sensorgehäuses 81.1 liegen alle aktiven Sensorflächen 850, 850' der Sensoren innerhalb der durch die Kurve Δ2 symbolisierten Grenze der durch die Sensoren eindeutig erkennbaren Magnetfeldstärke (Vertrauensbereich in Querrichtung). Jede der beiden Sensorgruppen 87 und 88 kann in dieser gegenüber der Spur der Kodemarken 83 zentrierten Position des Sensorgehäuses 81.1 die vollständige kodierte Information über die aktuelle Position der Kabine 1 detektieren und an die Auswerteeinheit weiterleiten. Wie im Zusammenhang mit Fig. 2 begründet, sind die jeweils zu einer der beiden Sensorgruppen 87 und 88 gehörenden Sensoren 85 und 85' gegeneinander in Verfahrrichtung y um die halbe Länge **λ2**/2 der Kodemarken versetzt platziert und in der hier beschriebenen Ausführungsform in jeweils zwei Sensorreihen 87.1, 87.1', bzw. 88.1, 88.1' pro Sensorgruppe 87, 88 angeordnet. Diese Anordnung wurde gewählt, weil bei dieser Ausführungsform das Verhältnis zwischen der Länge **λ2** der Kodemarken 83 und der Länge LS2 der Sensoren eine Reihenanordnung der Sensoren 85 und 85' nicht zulässt.

**Fig. 7B** zeigt zeigt den Querschnitt gemäss Fig. 7A, wobei die Sensorvorrichtung 81 um Δx quer zur Verfahrrichtung gegenüber der Spur des Kodemarkenmusters 80 versetzt positioniert ist. Bei der gezeigten Versetzung um mehr als 30% der Breite δ der Kodemarken liegen die Sensorflächen der Sensoren 85, 85' der Sensorgruppe 88 ausserhalb der durch die Kurve Δ2 markierten Grenze der für die Sensoren erkennbaren Magnetfeldstärken und sind daher nicht mehr wirksam. Die Sensorflächen der Sensoren 85, 85' der Sensorgruppe 87 liegen jedoch noch immer innerhalb der genannten Grenze und verleihen der Sensorvorrichtung und damit der gesamten erfindungsgemässen Einrichtung selbst bei der dargestellten extremen Versetzung noch die volle Funktionsfähigkeit.
Die Auswerteeinheit 82 kombiniert dabei die unterschiedliche Information, die die beiden Sensorgruppen in der dargestellten Situation liefern, zu einer Information, die die effektive aktuelle Position der Kabine (1) repräsentiert.
Es ist leicht erkennbar, dass mit der gezeigten Sensoranordnung die Anforderungen an das Führungssystem, das die Sensoreinheit 81 gegenüber dem Kodemarkenmuster 80 führt, stark reduziert werden können.

**Fig.8** zeigt eine zweite erfindungsgemässe Ausführungsform einer Einrichtung 8 zur Ermittlung der Kabinenposition. Dargestellt sind wiederum ein im Aufzugsschacht ortsfest angebrachtes einspuriges Kodemarkenmuster 80 mit Kodemarken der Länge **λ3,** eine Sensorvorrichtung 81 mit einer Anzahl in einem Sensorgehäuse 81.1 integrierter, das Kodemarkenmuster 80 abtastender Sensoren 85, 85', sowie eine Auswerteeinheit 82. Erfindungsgemäss enthält auch diese Sensorvorrichtung 81 zwei komplette Sensorgruppen 87, 88. Jede der beiden Sensorgruppen umfasst Sensoren 85 und gegenüber diesen in Verfahrrichtung y um jeweils die halbe Länge (**λ3**/2) einer Codemarke versetzte Sensoren 85', wobei bei der vorliegenden Ausführungsvariante alle jeweils einer der Sensorgruppen 87, 88 zugeordneten Sensoren 85 und 85' auf einer einzigen Sensorspur 87.1, 88.1 angeordnet sind. Letzteres ist in diesem Fall möglich, weil das Verhältnis zwischen der Länge λ3 der Kodemarken 83 und der Länge LS3 der Sensoren eine Reihenanordnung der Sensoren 85 und 85' zulässt.
Jede der beiden kompletten Sensorgruppen 87, 88 hat im Wesentlichen die gleichen Funktionen, wie die Sensorgruppe gemäss dem vorstehend beschriebenen Stand der Technik und ist in der Lage, die vollständige Information über die aktuelle Position der Kabine 1 zu erfassen, sofern die aktiven Sensorflächen 850, 850' ihrer Sensoren 85, 85' sich innerhalb der Grenzen erkennbarer Magnetfeldstärke über den Kodemarken befinden. Bei der hier beschriebenen Ausführungsform der Erfindung ist die Länge λ3 der Kodemarken 83 - im Vergleich mit denjenigen aus dem genannten Stand der Technik - von ca. 4 mm auf 6 bis 10 mm verlängert worden.

**Fig. 9** zeigt eine vergrösserte Seitenansicht A8 des in Fig. 8 dargestellten Kodemarkenmusters 80 und der über dem Kodemarkenmuster 80 positionierten Sensorvorrichtung 81 der zweiten erfindungsgemässen Ausführungsform der Einrichtung 8. Zu erkennen sind die im Vergleich mit dem Stand der Technik verlängerten Kodemarken 83, die nun eine Länge **λ3** von mindestens 6 mm, vorzugsweise 7 bis 10 mm aufweisen. Trotz den ebenfalls vorhandenen gegenseitigen Beeinflussungen benachbarter Süd- und Nordpole, können sich dank der grösseren Längen der Kodemarken im Bereich ihrer Mitten Magnetfelder ausbilden, deren detektierbare Grenzen (Kurven Λ3) wesentlich grössere Höhen über den Kodemarken, typischerweise Höhen von mehr als 10 mm, erreichen. Dadurch wird es möglich, während des Aufzugsbetriebs die Abstände zwischen den aktiven Sensorflächen 850, 850' und den Kodemarken 83 von etwa 1mm bis zu einem Maximalabstand β3max von mehr als 6 mm variieren zu lassen. Effektiv kann der Maximalabstand β3max dabei bis zu 100% der Breite δ der Kodemarken erreichen.

Aus Fig. 9 ist auch erkennbar, dass bei dem vorliegenden Verhältnis zwischen der Länge λ3 der Kodemarken 83 und der Länge LS3 der Sensoren 85, 85' die jeweils einer Sensorgruppe 87, 88 zugeordneten Sensoren 85 und 85' in einer einzigen Sensorreihe und mit ausreichendem Abstand in das Sensorgehäuse 81.1 integriert werden können.

**Fig. 10A** zeigt einen in Längsrichtung (y-Richtung) des Kodemarkenmusters 80 betrachteten Querschnitt durch eine Kodemarke 83 eines Kodemarkenmusters 80 und die darüber angeordnete Sensorvorrichtung 81, entsprechend der in Fig. 8 dargestellten zweiten Ausführungsform der Erfindung. In diesem Querschnitt sind zwei im Sensorgehäuse 81.1 integrierte Sensoren 85, 85' mit ihren aktiven Sensorflächen 850, 850' zu erkennen. Der links der Mitte dargestellte Sensor 85, 85' gehört zur Sensorgruppe 87 und der rechts der Mitte dargestellte Sensoren 85, 85' gehört zur Sensorgruppe 88, wobei die beiden Sensorgruppen um eine Distanz U quer zur Spur der Kodemarken (in x-Richtung) voneinander beabstandet sind. In dem in Fig. 10A gezeigten, über der Spur der Kodemarken 83 zentrierten Sensorgehäuse 81.1 liegen alle aktiven Sensorflächen 850, 850' der Sensoren 85, 85' innerhalb der durch die Kurve Δ3 symbolisierten Grenze der durch die Sensoren eindeutig erkennbaren Magnetfeldstärke quer zur Spur der Kodemarken (Vertrauensbereich in Querrichtung) .
In der hier beschriebenen Ausführungsform sind die jeweils zu einer der beiden Sensorgruppen 87 und 88 gehörenden Sensoren 85 und 85' gegeneinander in Verfahrrichtung y um die halbe Länge λ3/2 der Kodemarken versetzt platziert (wie im Zusammenhang mit Fig. 2 begründet) und in jeweils einer einzigen Sensorreihe 87.1, bzw. 88.1 pro Sensorgruppe 87, 88 angeordnet. Diese Anordnung lässt sich bei der vorliegenden Ausführungsform deshalb realisieren, weil das Verhältnis zwischen der Länge **λ3** der Kodemarken 83 und der Länge LS3 der Sensoren eine Reihenanordnung der Sensoren 85 und 85' jeder Sensorgruppe 87, 88 zulässt. Mit dieser Anordnung der Sensoren wird bei dieser Ausführungsform der quer zur Verfahrrichtung gemessene Abstand zwischen den aktiven Sensorflächen 850, 850' der äusseren Sensoren wesentlich geringeren als bei der Einrichtung gemäss den Fig. 5 bis 7B. Dies ermöglicht es, noch grössere Abstände zwischen den aktiven Sensorflächen 850, 850' und den Kodemarken 83, zu realisieren.
Jede der beiden Sensorgruppen 87 und 88 kann in dieser gegenüber der Spur der Kodemarken 83 zentrierten Position des Sensorgehäuses 81.1 die vollständige kodierte Information über die aktuelle Position der Kabine 1 detektieren und an die Auswerteeinheit weiterleiten.

**Fig. 10B** zeigt zeigt den Querschnitt gemäss Fig. 10A, wobei die Sensorvorrichtung 81 um Δx quer zur Verfahrrichtung gegenüber der Spur der Kodemarken 83 versetzt positioniert ist. Bei der gezeigten extremen Versetzung um mehr als 30% der Breite δ der Kodemarken liegen die Sensorflächen 850, 850' der Sensoren 85, 85' der Sensorgruppe 88 ausserhalb der durch die Kurve Δ3 markierten Grenze der für die Sensoren erkennbaren Magnetfeldstärken und sind daher nicht mehr wirksam. Die Sensorflächen der Sensoren 85, 85' der Sensorgruppe 87 liegen jedoch noch immer innerhalb der genannten Grenze und verleihen der Sensorvorrichtung und damit der gesamten erfindungsgemässen Einrichtung selbst bei der dargestellten extremen Versetzung noch die volle Funktionsfähigkeit.
Die Auswerteeinheit 82 kombiniert dabei die unterschiedliche Information, die die beiden Sensorgruppen in der dargestellten Situation liefern, zu einer Information, die die effektive aktuelle Position der Kabine (1) repräsentiert.
Es ist leicht erkennbar, dass mit der gezeigten Sensoranordnung ein optimales Verhältnis zwischen dem maximal zulässigen Abstand der Sensorflächen zu den Kodemarken und der zulässigen Versetzung der Sensorvorrichtung gegenüber der Spur der Kodemarken eingestellt werden kann, und dass dadurch die Anforderungen an die Genauigkeit des Führungssystems, das die Sensoreinheit 81 gegenüber dem Kodemarkenmuster 80 führt, stark reduziert werden können.

### Zum Kodemarkenmuster:

Das Kodemarkenmuster 80 besteht aus einer Vielzahl auf einem Träger 84 aufgebrachten Kodemarken 83. Vorteilhafterweise haben die Kodemarken hohe Koerzitivfeldstärken. Der Träger 84 ist beispielsweise ein Stahlband von 1 mm Trägerdicke und 10 mm Trägerbreite. Die Kodemarken 83 können bspw. Abschnitte eines Kunststoffbands sein, welches magnetisierbare Partikel enthält. Die Markendicke kann bspw. 1 mm und die Markenbreite δ = 10 mm sein. Die Kodemarken 83 sind auf dem Träger 84 in Längsrichtung y hintereinander in gleichen Abständen angeordnet und bilden gleichlange rechteckige Abschnitte. Die Längsrichtung y entspricht der Verfahrrichtung y gemäss Fig. 1. Die Kodemarken 83 sind entweder als Südpol oder Nordpol magnetisiert. Vorteilhafterweise sind sie bis zur Sättigung magnetisiert. Für Eisen als magnetisches Material der Kodemarken beträgt die Sättigungsmagnetisierung 2.4T. Die Kodemarken weisen eine gegebene Signalstärke auf, bspw. werden sie mit einer bestimmten Magnetisierung von +/- 10mT hergestellt. Ein Südpol bildet ein negatives Magnetfeld und ein Nordpol ein positiv orientiertes Magnetfeld aus. Bei Kenntnis der vorliegenden Erfindung lassen sich natürlich auch anders dimensionierte Kodemarkenmuster mit breiteren oder schmaleren Markenbreiten, sowie dickeren oder dünneren Markendicken verwenden. Auch lassen sich neben Eisen als magnetisches Material für die Kodemarken auch beliebige andere industriell bewährte und kostengünstige magnetische Materialien, bspw. seltene Erden wie Neodym, Samarium, usw., oder magnetische Legierungen oder oxydische Werkstoffe oder polymergebundene Magnete, usw. verwenden.

**Zur Markendimension:** Die Unterschiede der Kodemarkenmuster 80 in den Ausführungsformen der Einrichtung 8 zur Ermittlung der Kabinenposition bestehen darin, dass in der Ausführungsform aus dem Stand der Technik gemäss Fig. 2 die Markenlänge λ1 = 4 mm beträgt, während bei der Weiterentwicklung gemäss Fig. 5, 6,7 und in der erfindungsgemässen Ausführungsform gemäss Fig. 8, 9, 10 die Markenlänge λ2 > 5 mm (vorzugsweise 6 mm, bzw. 7 mm) beträgt. Die Kodemarken 83 in der Weiterentwicklung und in der erfindungsgemässen Ausführungsform sind somit länger als die Kodemarken 83 aus dem Stand der Technik.

**Zur Sensorvorrichtung:** Die Sensorvorrichtung 81 tastet die Magnetfelder der Kodemarken 83 in Längsrichtung y gesehen mit einer Vielzahl von im gleichen Abstand zueinander angeordneten Sensoren 85, 85' ab. Die in den drei Ausführungsformen der Einrichtung 8 zur Ermittlung der Kabinenposition verwendeten Sensoren 85, 85' sind von den mechanischen Abmessungen und der Empfindlichkeit her gesehen, identisch. Vorzugsweise werden für die Sensoren 85, 85' kostengünstige und einfach ansteuerbare und auslesbare Hall-sensoren verwendet. Die Sensoren 85, 85' bilden bspw. gleichlange rechteckige Abschnitte mit einer Breitseite von 3 mm und einer Schmalseite von 2 mm. Bspw. sind die Sensoren 85, 85' geträgerte Sensoren, bei denen ein Träger die Breitseite und die Schmalseite begrenzt und die eigentliche Sensorfläche 850, 850' eine bedeutend kleinere Abmessung von bspw. 1 mm² aufweist. Bei Hall-Sensoren ist die Sensorfläche 850, 850' typischerweise zentral mittig im Inneren der Sensoren angeordnet. Die Sensoren 85, 85' erfassen über die Sensorfläche 850, 850' die Magnetfelder der Kodemarken 83 als Sensorsignale. Je stärker die Signalstärke der Kodemarken 83 ist, desto kräftiger ist das Sensorsignal der Sensoren 85, 85'. Typische Empfindlichkeiten von Hall-Sensoren betragen 150V/T. Die Sensoren 85, 85' geben für die als analoge Spannungen erfassten Magnetfelder der Kodemarken 83 binäre Informationen aus. Für einen Südpol geben sie einen Bit-Wert "0" aus und für einen Nordpol geben sie einen Bit-Wert "1" aus. Bei Kenntnis der vorliegenden Erfindung kann der Fachmann aber auch andere magnetische Sensoren wie Spulen einsetzen. Auch kann er anders dimensionierte Sensoren mit breiteren oder schmaleren Breitseiten, sowie breiteren oder schmaleren Schmalseiten verwenden. Auch kann der Fachmann empfindlichere, oder weniger empfindliche Hall-Sensoren einsetzen.

**Zur Kodierung**: Das Kodemarkenmuster 80 weist eine binäre Pseudozufallskodierung auf. Die binäre Pseudozufallskodierung umfasst lückenlos hintereinander angeordnete Sequenzen mit n Bit-Werten "0" oder "1". Bei jedem Weiterrücken um einen Bit-Wert in der binären Pseudozufallskodierung stellt sich eine neue n-stellige Sequenz mit Bit-Werten "0" oder "1" ein. Eine solche Sequenz von n hintereinander liegenden Bit-Werten wird als Kodewort bezeichnet. Bspw. wird ein Kodewort mit einer 13-stelligen Sequenz verwendet. Bei gleichzeitiger Abtastung von jeweils dreizehn aufeinander folgenden Kodemarken 83 des Kodemarkenmusters 80 wird die 13-stellige Sequenz eindeutig und ohne Wiederholung von Kodeworten ausgelesen. Dementsprechend umfasst die Sensorvorrichtung 81 zum Lesen der Kodewörter dreizehn Sensoren 85, 85'. Bei Kenntnis der vorliegenden Erfindung kann der Fachmann natürlich Sensorvorrichtungen mit mehr oder weniger langen Kodewörtern und dementsprechend mehr oder weniger Sensoren realisieren. Auch ist es möglich, eine so genannte Manchester-Kodierung zu realisieren, die dadurch entsteht, dass bei einer pseudozufallskodierten Bitsequenz, nach jeder Südpol-Kodemarke eine inverse Nordpol-Kodemarke angefügt wird und umgekehrt. Die dadurch erzwungenen Nulldurchgänge des Magnetfelds nach höchstens jeder zweiten Kodemarke dienen insbesondere der Anwendung einer Interpolationseinrichtung, die eine höhere Auflösung der Positionsmessung ermöglicht. Für die Interpolationseinrichtung sind zusätzliche Sensoren in der Sensorvorrichtung integriert. Das Interpolationsverfahren ist jedoch im Zusammenhang mit der Erfindung nicht von Belang. Die Kombination der pseudozufallskodierung mit der beschriebenen Manchester-Kodierung hat zur Folge, dass die Sensoren der Sensorvorrichtung mit einer Teilung angeordnet sein müssen, die einer doppelten Länge der Kodemarken (2λ) entspricht.

**Zum Vertrauensbereich**: Die Magnetfelder sind durch gebogene Pfeile oberhalb der Kodemarken dargestellt. Die Signalstärke der Kodemarken 83 ist in der Mitte der Kodemarken 83 am stärksten und nimmt zu den Rändern der Kodemarken 83 hin ab. Auch nimmt die Signalstärke der Kodemarken 83 von einem gewissen Abstand oberhalb der Kodemarken 83 weg ab. Ein Bereich mit genügend starken Magnetfeldern oberhalb der Kodemarken 83, in welchem die Kodemarken 83 von der Sensorvorrichtung 81 sicher und zuverlässig abtastbar sind, wird Vertrauensbereich genannt. Der Vertrauensbereich wird durch die Signalstärke der Kodemarken 83, die Dimension der Kodemarken 83 sowie durch die Empfindlichkeit der Sensoren 85, 85' bestimmt. Die Sensorflächen 850, 850' der Sensoren 85, 85' müssen mit einem Spiel von bspw. +/- 1 mm im Vertrauensbereich liegen, um eine gültige Information liefern zu können. Die Kurve Λ1 begrenzt den Vertrauensbereich in Längsrichtung y der Einrichtung 8 zur Ermittlung der Kabinenposition nach dem Stand der Technik gemäss Fig. 2, 3, 4. Die Kurven Λ2, Λ3 begrenzen den Vertrauensbereich in Längsrichtung y der Einrichtungen 8 zur Ermittlung der Kabinenposition gemäss den in den Fig. 5 - 10B dargestellten erfindungsgemässen Ausführungsformen.

Bei der Ausführungsform nach dem Stand der Technik (Fig. 2, 3, 4) sind die Längen λ1 der Kodemarken 83 geringer als die Längen λ2, λ3 bei den erfindungsgemässen Ausführungsformen nach Fig. 5 - 10B. Aus diesem Grund ist die Höhe der Kurve Λ1 niedriger als die Höhe der Kurven Λ2, Λ3. Die kürzeren Kodemarken 83 aus dem Stand der Technik gemäss Fig. 2, 3, 4 haben eine niedrigere effektive Signalstärke und somit einen niedrigeren Vertrauensbereich. Die Verluste der Signalstärke der Kodemarken 83 mit einer kurzen Markenlänge λ1 = 4 mm gemäss Fig. 2, 3, 4 sind so hoch, dass die Sensoren 85, 85' in einem niedrigen Abstand von lediglich 3 mm oberhalb der Kodemarken 83 angeordnet werden müssen. Die Anordnung der Sensoren 85, 85' gemäss Fig. 2, 3, 4 ist somit durch die Signalstärke limitiert, da die Sensorflächen 850, 850' mit einem Spiel von +/- 1 mm im Vertrauensbereich zu liegen haben.

Im Unterschied dazu ist in den beiden erfindungsgemässen Ausführungsformen gemäss Fig. 5 - 10B die Markenlänge λ2, λ3 grösser als 5 mm, vorzugsweise 6 - 10 mm, so dass Verluste der Signalstärke der Kodemarken 83 vermieden werden, was sich in einem grösseren Vertrauensbereich äussert. Dieser grosse Vertrauensbereich ermöglicht es, die Sensoren 85 nicht in einem durch die Signalstärke limitierten Abstand, sondern in einem durch das Führungssystem bestimmten Abstand oberhalb der Kodemarken 83 anzuordnen. Somit können die Sensoren 85, 85' in einem grossem Abstand von mehr als 6 mm oberhalb der Kodemarken 83 angeordnet werden. Eine weitere Verlängerung der Markenlänge bewirkt keine weitere Erhöhung des Vertrauensbereiches.
Aus den Fig. 4, 7A, 10A ist erkennbar, dass auch quer zur Spur der Kodemarken gegebene Vertrauensbereiche zu beachten sind, deren Höhe mit abnehmender Distanz zu den Rändern der Kodemarken 83 abnimmt. In den genannten Fig. 4, 7A, 10A sind diese Vertrauensbereiche in Querrichtung jeweils durch die Kurven Λ1, bzw. Λ2, Λ3 symbolisiert, die die Grenzen der durch die Sensoren eindeutig erkennbaren Magnetfeldstärke markieren.

Bei Kenntnis der vorliegenden Erfindung kann der Fachmann natürlich andere Kodemarkenmuster und entsprechend ausgebildete Sensorvorrichtungen realisieren. So könnten beispielsweise mehr als zwei parallel angeordnete Sensorgruppen in die Sensorvorrichtung integriert werden, um die zulässige Versetzung zwischen der Sensorvorrichtung und dem Kodemarkenmuster weiter zu erhöhen.
Es sind auch andere physikalische Prinzipien zur Darstellung einer Längenkodierung denkbar. Bspw. können die Kodemarken unterschiedliche Dielektrizitätszahlen aufweisen, die von einer kapazitive Effekte erfassende Sensorvorrichtung gelesen werden. Auch ist ein reflexives Kodemarkenmuster möglich, bei dem je nach Wertigkeit der einzelnen Kodemarken mehr oder weniger viel reflektiertes Licht von einer Reflexlicht erfassenden Sensorvorrichtung erfasst wird.

## Patentansprüche

1. Aufzuganlage (10) mit mindestens einer Kabine (1) und mindestens einer Einrichtung (8) zur Absolutmessung einer Kabinenposition, wobei
- die Einrichtung (8) ein Kodemarkenmuster (80), eine Sensorvorrichtung (81) und eine die Signale der Sensorvorrichtung auswertende Auswerteeinheit (82) aufweist,
- das Kodemarkenmuster (80) längs der Verfahrstrecke der Kabine (1) angebracht ist, und aus einer Vielzahl von in einer einzigen Spur angeordneten Kodemarken (83) in Form von als Südpol oder Nordpol magnetisierten Abschnitten eines magnetisierbaren Bandes besteht,
- die Sensorvorrichtung (81) an der Kabine (1) angebracht ist und die Kodemarken (83) mit Sensoren (85, 85') berührungslos abtastet,
**dadurch gekennzeichnet, dass**
die Sensorvorrichtung (81) mindestens zwei Sensorgruppen (87, 88) mit jeweils mehreren in Richtung der Spur der Kodemarken (83) hintereinander angeordneten Sensoren (85, 85') enthält, wobei die Sensorgruppen (87, 88) die Kodemarken redundant abtasten und um eine Distanz U quer zur Spur der Kodemarken (83) voneinander beabstandet sind, um seitliche Versetzungen zwischen der Sensorvorrichtung und der Spur der Kodemarken zuzulassen.

2. Aufzuganlage (10) nach Anspruch 1, **dadurch gekennzeichnet, dass** die Distanz U, um welche die Sensorgruppen (87, 88) quer zur Spur der Kodemarken (83) voneinander beabstandet sind, so gewählt ist, dass mindestens die Sensoren (85, 85') einer der beiden Sensorgruppen (87, 88) die vollständige Information über die aktuelle Position der Kabine (1) liefern, sofern die quer zur Spur der Kodemarken (83) gemessene Abweichung der aktuellen Position der Sensorvorrichtung (81) von ihrer gegenüber der Spur der Kodemarken (83) zentrierten Position einen Wert von 25%, vorzugsweise von 30% der Breite (δ) der Kodemarken (83) nicht überschreitet.

3. Aufzuganlage (10) nach einem der Ansprüche 1 oder 2, **dadurch gekennzeichnet, dass** die Distanz U, um welche die Sensorgruppen (87, 88) quer zur Spur der Kodemarken (83) voneinander beabstandet sind, so gewählt ist, dass die Sensoren beider Sensorgruppen (87, 88) die vollständige Information über die aktuelle Position der Kabine (1) liefern, sofern die quer zur Spur der Kodemarken (83) gemessene Abweichung der aktuellen Position der Sensorvorrichtung (81) von ihrer gegenüber der Spur der Kodemarken zentrierten Position einen Wert von 10%, vorzugsweise 15% der Breite δ der Kodemarken (83) nicht überschreitet.

4. Aufzuganlage (10) nach einem der Ansprüche 1 bis 3, **dadurch gekennzeichnet, dass** die jeweils einer Sensorgruppe (87, 88) zugeordneten Sensoren (85, 85') in zwei parallel zur Spur der Kodemarken (83) verlaufenden Sensorspuren (87.1, 87.1', 88.1, 88.1') angeordnet sind.

5. Aufzuganlage (10) nach einem der Ansprüche 1 bis 4, **dadurch gekennzeichnet, dass** die jeweils einer Sensorgruppe (87, 88) zugeordneten Sensoren (85, 85') in einer einzigen, parallel zur Spur der Kodemarken (83) verlaufenden Sensorspur (87.1, 88.1) angeordnet sind.

6. Aufzuganlage (10) nach einem der Ansprüche 1 bis 5, **dadurch gekennzeichnet, dass** die die Signale der Sensoren verarbeitende Auswerteeinheit (82) so ausgelegt ist, dass sie, wenn die beiden Sensorgruppen (87, 88) infolge einer Abweichung der aktuellen Position der Sensorvorrichtung (81) von ihrer gegenüber der Spur der Kodemarken zentrierten Position unterschiedliche Information liefern, die unterschiedliche Information zu einer Information kombiniert, die die effektive aktuelle Position der Kabine (1) repräsentiert.

7. Aufzuganlage (10) nach einem der Ansprüche 1 bis 6, **dadurch gekennzeichnet, dass** die die Signale der Sensoren (85, 85') verarbeitende Auswerteeinheit (82) so ausgelegt ist, dass sie die von den beiden Sensorgruppen (87, 88) empfangenen Signale vergleicht und eine Information speichert oder anzeigt, wenn die empfangenen Signale über einen definierten Zeitraum oder während einer definierten Anzahl von Fahrten der Kabine (1) voneinander abweichen.

8. Aufzuganlage (10) nach einem der Ansprüche 1 bis 7, **dadurch gekennzeichnet, dass** das Kodemarkenmuster (80) eine Vielzahl von Kodemarken (83) mit einer Markenlänge λ > 5 mm umfasst.

9. Aufzuganlage (10) gemäss einem der Ansprüche 1 bis 8, **dadurch gekennzeichnet, dass** die Sensoren (85, 85') so oberhalb der Kodemarken (83) geführt sind, dass ein Maximalabstand zwischen den Sensoren (85, 85') und den Kodemarken (83) von 100% der Breite δ der Kodemarken (83) nicht überschritten wird.

10. Verfahren zum Betreiben einer Aufzuganlage (10) mit mindestens einer Kabine (1) und mindestens einer Einrichtung (8) zur Absolutmessung einer Kabinenposition, wobei
- ein Kodemarkenmuster (80), das längs der Verfahrstrecke der Kabine (1) angebracht ist, und aus einer Vielzahl von in einer einzigen Spur angeordneten Kodemarken (83) in Form von als Südpol oder Nordpol magnetisierten Abschnitten eines magnetisierbaren Bandes besteht, durch eine an der Kabine (1) angebrachte Sensorvorrichtung (81) abgetastet wird,
- die Kabinenposition durch eine Auswerteeinheit (82) aus den Signalen der Sensorvorrichtung (81) ermittelt wird,
**dadurch gekennzeichnet, dass**
- das Kodemarkenmuster 80 durch mindestens zwei in der Sensorvorrichtung (81) integrierte Sensorgruppen (87, 88) abgetastet wird, von denen jede mehrere in Richtung der Spur der Kodemarken (83) hintereinander angeordnete Sensoren (85, 85') umfasst, und die um eine Distanz U quer zur Spur der Kodemarken voneinander beabstandet sind, um seitliche Versetzungen zwischen der Sensorvorrichtung und der Spur der Kodemarken zuzulassen,
- mindestens die Sensoren (85, 85') einer der beiden Sensorgruppen (87, 88) die vollständige Information über die aktuelle Position der Kabine (1) liefern.

## Claims

1. Elevator system (10) with at least one car (1) and at least one device (8) for the absolute measurement of a position of a car,
- the device (8) having a codemark pattern (80), a sensor apparatus (81), and an analyzer (82) which analyzes the signals of the sensor apparatus (81),
- the codemark pattern (80) being mounted along the length of the travel path of the car (1) and
consisting of a multiplicity of codemarks (83) in the form
of sections of a magnetizable tape which are magnetized as
south pole or north pole and arranged in a single line,
- the sensor apparatus (81) being mounted on the car (1) and scanning the codemarks (83) touchlessly by means of sensors (85, 85'),
**characterized in that**
the sensor apparatus (81) contains at least two sensor groups (87, 88) each with a plurality of sensors (85, 85') which are arranged one after the other in the direction of the line of the codemarks (83), the sensor groups (87, 88) scanning the codemarks redundantly and being separated by a distance U perpendicular to the line of the codemarks (83) so as to allow lateral displacements between the sensor apparatus and the line of the codemarks.

2. Elevator system (10) according to claim 1,
**characterized in that**
the distance U by which the sensor groups (87, 88) are separated from each other perpendicular to the line of the codemarks (83) is so chosen that at least the sensors (85, 85') of one of the two sensor groups (87, 88) deliver the complete information regarding the current position of the car (1) provided that, measured perpendicular to the line of the codemarks (83), the deviation of the current position of the sensor apparatus (81) from its centered position relative to the line of the codemarks (83) does not exceed a value of 25%, preferably 30%, of the width (δ) of the codemarks (83).

3. Elevator system (10) according to one of claims 1 or 2,
**characterized in that**
the distance U by which the sensor groups (87, 88) are separated from each other perpendicular to the line of the codemarks (83) is so chosen that the sensors of both sensor groups (87, 88) deliver the complete information regarding the current position of the car (1) provided that, measured perpendicular to the line of the codemarks (83), the deviation of the current position of the sensor apparatus (81) from its centered position relative to the line of the codemarks does not exceed a value of 10%, preferably 15%, of the width δ of the codemarks (83).

4. Elevator system (10) according to one of claims 1 to 3,
**characterized in that**
the respective sensors (85, 85') assigned to a sensor group (87, 88) are arranged in two sensor lines (87.1, 87.1', 88.1, 88.1') running parallel to the line of the codemarks (83) .

5. Elevator system (10) according to one of claims 1 to 4,
**characterized in that**
the respective sensors (85, 85') assigned to a sensor group (87, 88) are arranged in a single sensor line (87.1, 88.1) running parallel to the line of the codemarks (83).

6. Elevator system (10) according to one of claims 1 to 5, **characterized in that** the analyzer (82) which processes the signals of the sensors is so designed that when, as a result of a deviation of the current position of the sensor apparatus (81) from its centered position relative to the line of the codemarks, the two sensor groups (87, 88) deliver different information, the different information is combined into one information which represents the actual current position of the car (1).

7. Elevator system (10) according to one of claims 1 to 6,
**characterized in that**
the analyzer (82) which processes the signals of the sensors (85, 85') is so designed that it compares the signals received from the two sensor groups (87, 88) and saves or displays an information if the received signals deviate from each other over a defined period of time or during a defined number of trips of the car (1).

8. Elevator system (10) according to one of claims 1 to 7,
**characterized in that**
the codemark pattern (80) comprises a multiplicity of codemarks (83) with a mark length λ > 5 mm.

9. Elevator system (10) according to one of claims 1 to 8,
**characterized in that**
the sensors (85, 85') are guided above the codemarks (83) in such manner that a maximum distance between the sensors (85, 85') and the codemarks (83) of 100% of the width δ of the codemarks (83) is not exceeded.

10. Method for operating an elevator system (10) with at least one car (1) and at least one device (8) for absolute measurement of a car position,
- a codemark pattern (80) comprising a multiplicity of codemarks (83) in the form of sections of a magnetizable tape which are magnetized as south poles or north poles and arranged in a single line being mounted along the length of the travel path of the car (1) and being scanned by a sensor apparatus (81) mounted on the car (1),
- the car position being determined from the signals of the sensor apparatus (81) by an analyzer (82),
**characterized in that**
- the codemark pattern (80) is scanned by at least two sensor groups (87, 88) which are integrated in the sensor apparatus (81), each of which comprises a plurality of sensors (85, 85') which are arranged one after the other in the direction of the line of the codemarks (83) and which are separated from each other by a distance U perpendicular to the line of the codemarks so as to allow lateral displacements between the sensor apparatus and the line of the codemarks,
- at least the sensors (85, 85') of one of the two sensor groups (87, 88) deliver the complete information about the current position of the car (1).

## Revendications

1. Installation d'ascenseur (10) avec au moins une cabine (1) et au moins un dispositif (8) pour la mesure absolue d'une position de cabine, dans laquelle
- le dispositif (8) présente un modèle de repères de code (80), un dispositif capteur (81) et une unité d'analyse (82) qui analyse les signaux du dispositif capteur,
- le modèle de repères de code (80) est installé le long de la trajectoire de la cabine (1) et se compose d'une multiplicité de repères de code (83) disposés sur une seule ligne, sous la forme de parties d'une bande magnétisable qui sont magnétisées comme pôle sud ou pôle nord,
- le dispositif capteur (81) est installé sur la cabine (1) et balaie sans contact les repères de code (83) avec des capteurs (85, 85'),
**caractérisée en ce que** le dispositif capteur (81) contient au moins deux groupes de capteurs (87, 88) comprenant chacun plusieurs capteurs (85, 85') qui sont disposés les uns derrière les autres dans le sens de la ligne des repères de code (83), les groupes de capteurs (87, 88) balayant de manière redondante les repères de code et étant espacés suivant une distance U, transversalement par rapport à la ligne des repères de code (83), afin de permettre des décalages latéraux entre le dispositif capteur et la ligne des repères de code.

2. Installation d'ascenseur (10) selon la revendication 1, **caractérisée en ce que** la distance U suivant laquelle les groupes de capteurs (87, 88) sont espacés transversalement par rapport à la ligne des repères de code (83) est choisi de telle sorte que les capteurs (85, 85'), au moins, de l'un des deux groupes de capteurs (87, 88) fournissent l'information complète sur la position actuelle de la cabine (1) dans la mesure où l'écart, mesuré transversalement par rapport à la ligne des repères de code (83), entre la position actuelle du dispositif capteur (81) et sa position centrée par rapport à la ligne des repères de code (83) ne dépasse pas une valeur de 25%, de préférence de 30%, de la largeur (δ) des repères de code (83).

3. Installation d'ascenseur (10) selon l'une des revendications 1 ou 2, **caractérisée en ce que** la distance U suivant laquelle les groupes de capteurs (87, 88) sont espacés transversalement par rapport à la ligne des repères de code (83) est choisie de telle sorte que les capteurs des deux groupes de capteurs (87, 88) fournissent l'information complète sur la position actuelle de la cabine (1) dans la mesure où l'écart, mesuré transversalement par rapport à la ligne des repères de code (83), entre la position actuelle du dispositif capteur (81) et sa position centrée par rapport à la ligne des repères de code ne dépasse pas une valeur de 10%, de préférence de 15%, de la largeur (δ) des repères de code (83).

4. Installation d'ascenseur (10) selon l'une des revendications 1 à 3, **caractérisée en ce que** les capteurs (85, 85') associés chacun à un groupe de capteurs (87, 88) sont disposés sur deux lignes de capteurs (87.1, 87.1', 88.1, 88.1') parallèles à la ligne des repères de code (83).

5. Installation d'ascenseur (10) selon l'une des revendications 1 à 4, **caractérisée en ce que** les capteurs (85, 85') associés chacun à un groupe de capteurs (87, 88) sont disposés sur une seule ligne de capteurs (87.1, 88.1) parallèle à la ligne des repères de code (83).

6. Installation d'ascenseur (10) selon l'une des revendications 1 à 5, **caractérisée en ce que** l'unité d'analyse (82) qui traite les signaux des capteurs est conçue de telle sorte que lorsque les deux groupes de capteurs (87, 88) fournissent des informations différentes en raison d'un écart entre la position actuelle du dispositif capteur (81) et sa position centrée par rapport à la ligne des repères de code, elle combine ces informations différentes en une information qui représente la position actuelle effective de la cabine (1).

7. Installation d'ascenseur (10) selon l'une des revendications 1 à 6, **caractérisée en ce que** l'unité d'analyse (82) qui traite les signaux des capteurs (85, 85') est conçue de telle sorte qu'elle compare les signaux reçus par les deux groupes de capteurs (87, 88) et mémorise ou affiche une information si les signaux reçus sont différents sur une période définie ou pendant un nombre défini de trajets de la cabine (1).

8. Installation d'ascenseur (10) selon l'une des revendications 1 à 7, **caractérisée en ce que** le modèle de repères de code (80) comprend une multiplicité de repères de code (83) d'une longueur de repère λ>5 mm.

9. Installation d'ascenseur (10) selon l'une des revendications 1 à 8, **caractérisée en ce que** les capteurs (85, 85') passent au-dessus des repères de code (83) de telle sorte qu'une distance maximale entre les capteurs (85, 85') et les repères de code (83) égale à 100% de la largeur δ des repères de code (83) ne soit pas dépassée.

10. Procédé pour faire fonctionner une installation d'ascenseur (10) avec au moins une cabine (1) et au moins un dispositif (8) pour la mesure absolue d'une position de cabine, selon lequel
- un modèle de repères de code (80) qui est installé le long de la trajectoire de la cabine (1) et qui se compose d'une multiplicité de repères de code (83) disposés sur une seule ligne, sous la forme de parties d'une bande magnétisable qui sont magnétisées comme pôle sud ou pôle nord, est balayé par un dispositif capteur (81) installé sur la cabine (1),
- la position de cabine est déterminée par une unité d'analyse (82) à partir des signaux du dispositif capteur (81),
**caractérisé**
- **en ce que** le modèle de repères de code (80) est balayé par au moins deux groupes de capteurs (87, 88) intégrés dans le dispositif capteur (81), qui comprennent chacun plusieurs capteurs (85, 85') disposés les uns derrière les autres dans le sens de la ligne des repères de code (83) et qui sont espacés suivant une distance U, transversalement par rapport à la ligne des repères de code, afin de permettre des décalages latéraux entre le dispositif capteur et la ligne des repères de code,
- les capteurs (85, 85'), au moins, de l'un des deux groupes de capteurs (87, 88) fournissent l'information complète sur la position actuelle de la cabine (1).
